# EUROPÄISCHE PATENTSCHRIFT

(11) **EP 2 064 372 B1**
(45) Veröffentlichungstag und Bekanntmachung des Hinweises auf die Patenterteilung: **05.12.2018**
(21) Anmeldenummer: 07786409.8
(22) Anmeldetag: 28.07.2007
(51) Int. Cl.: C25D 5/18, C25D 15/00, C25D 13/18, C25D 13/22

(54) **VERFAHREN ZUR ELEKTROPHORETISCHEN BESCHICHTUNG VON WERKSTÜCKEN UND BESCHICHTUNGSANLAGE**
METHOD FOR THE ELECTROPHORETIC COATING OF WORKPIECES AND COATING INSTALLATION
PROCÉDÉ DE REVÊTEMENT ÉLECTROPHORÉTIQUE DE PIÈCES À USINER ET INSTALLATION DE REVÊTEMENT

(30) Priorität: 20.09.2006 DE 102006044050
(43) Veröffentlichungstag der Anmeldung: 03.06.2009
(73) Patentinhaber: Eisenmann SE, 71032 Böblingen (DE)
(72) Erfinder: SCHLECHT, Jürgen, 72141 Walddorfhäslach (DE); HORVATH, Zoltan-Josef, 71088 Holzgerlingen (DE)
(74) Vertreter: Ostertag & Partner Patentanwälte mbB
(86) Internationale Anmeldenummer: PCT/EP2007/006699
(87) Internationale Veröffentlichungsnummer: WO 2008/034484

(56) Entgegenhaltungen:
- EP-A- 0 255 268
- JP-A- 1 246 397
- US-A- 3 855 106

## Beschreibung

Die Erfindung betrifft ein Verfahren zur elektrophoretischen Beschichtung von Werkstücken mit einem Beschichtungsmedium, insbesondere Lack, bei dem wenigstens ein Werkstück in das Beschichtungsmedium eingetaucht wird, mit einer Spannungsquelle eine Gleichspannung zwischen dem Werkstück und wenigstens einer in das Beschichtungsmedium eingetauchten Elektrode angelegt und die Gleichspannung während der Elektrophorese erhöht wird.

Darüber hinaus betrifft die Erfindung eine Beschichtungsanlage zur elektrophoretischen Beschichtung von Werkstücken mit einem Beschichtungsmedium, insbesondere Lack, mit einem Badbehälter in welchen das wenigstens eine Werkstück eintauchbar ist, mit einer Spannungsquelle zum Anlegen einer veränderlichen Gleichspannung zwischen dem Werkstück und wenigstens einer Elektrode im Badbehälter.

Aus der EP 0 255 268 A2 ist eine Methode zur Betreibung einer Durchlaufbeschichtungsanlage zur Beschichtung von Werkstücken bekannt, die in einem kataphoretischen Bad in Förderrichtung kontinuierlich befördert und auf Abstand gehalten werden. Das Bad hat einen Tauchbereich mit ausreichender Größe zum vollständigen Tauchen mehrerer auf Abstand gehaltener Werkstücke. Um Spannungsüberschläge mit Funkenbildung und Fehler auf den elektrophoretisch erzeugten Schichten, beispielsweise Löcher oder Unebenheiten, zu vermeiden, wird in einem Einlaufabschnitt eine Gleichspannung für die Dauer einer kurzen Hochlaufzeit linear bis zu einer Beschichtungsspannung erhöht. In den folgenden Abschnitten des Tauchbereichs, in denen die eigentliche Beschichtung erst stattfindet, wird die Spannung dann bei einem ersten Ausführungsbeispiel jeweils auf dem Wert der Beschichtungsspannung konstant gehalten oder bei einem zweiten Ausführungsbeispiel stufenweise erhöht. Die Beschichtung der Werkstücke wirkt allerdings als Isolierschicht auf deren Oberfläche. Die Dicke der Isolierschicht nimmt mit der Beschichtungszeit zu. Beim Anlegen einer konstanten Gleichspannung (erstes Ausführungsbeispiel) im zweiten und gegebenenfalls den weiteren Abschnitten des Tauchbereichs, ist die Beschichtungsgeschwindigkeit abhängig von der Leitfähigkeit der Werkstückoberfläche und damit die Stromdichte anfänglich sehr groß. Sie nimmt mit der Beschichtungszeit auf Grund der zunehmenden Dicke der Isolierschicht etwa exponentiell ab bis eine Sättigung eintritt oder der Stromkreis unterbrochen wird. Die zunehmende Isolierschichtdicke führt daher zu einer deutlichen Verlängerung der gesamten Beschichtungsdauer. Daher werden entsprechend lange Tauchbereiche benötigt, um die Verweildauer der Werkstücke zu verlängern. Die hohen Stromspitzen zu Beginn des Beschichtungsvorgangs erfordern die Verwendung großer und damit teurer Gleichrichter. Auch führt die konstante Gleichspannung während der eigentlichen Beschichtungszeit in den dafür vorgesehenen Abschnitten des Tauchbereichs bei großen Werkstückoberflächen zu anderen Schichtdicken als bei kleinen Werkstückoberflächen. Das Erhöhen der Spannung lediglich während der kurzen Hochlaufzeit im ersten Abschnitt des Tauchbereichs beeinträchtigt darüber hinaus die Qualität der Beschichtung der Oberfläche der Werkstücke. Die stufenweise Erhöhung der Gleichspannung (zweites Ausführungsbeispiel) ab dem zweiten Abschnitt des Tauchbereiches führt zu Stromsprüngen. An den Werkstücken liegt daher nicht immer die optimale Stromstärke an, um die Stromdichte konstant zu halten.

Um die Spannung für die Beschichtung zu regeln, ist von anderen marktbekannten Durchlaufbeschichtungsanlage die Methode der Stromdichtekonstanthaltung bekannt. Hierbei wird die Spannung in Abhängigkeit von der eingetauchten Oberfläche des Werkstücks nachgeregelt. Eine Regelung der Beschichtungsgeschwindigkeit ist hiermit allerdings nicht möglich.

Ferner ist bekannt, zur Beschichtung von Hohlräumen, insbesondere geschlossenen rohrförmigen Teilen, kurze Spannungspulse mit erhöhter Spannung zwischen dem Werkstück und der Elektrode anzulegen, um einen Umgriff, insbesondere eine Innenbeschichtung, auch bei Hohlraumtiefen größer als 500 mm zu ermöglichen. Die Spannungen sind bei Lackbeschichtungen auf 450 V begrenzt, da bei größeren Spannungen der Lack koagulieren kann. Diese Methode ist ungeeignet, die Abnahme der elektrischen Leitfähigkeit der Werkstückoberfläche als Folge der Zunahme der Isolierschichtdicke zu kompensieren.

Bei vom Markt her bekannten Taktanlagen zur Beschichtung von Werkstücken werden die Werkstücke taktweise in einen Bereich des Bades eingetaucht und dort gehalten. Für die Dauer des Eintauchens wird mit einer Spannungsquelle eine im Wesentlichen konstante Spannung zwischen dem eingetauchten Werkstück und wenigstens einer Elektrode im Bad angelegt. Um der Problematik der mit der Beschichtungszeit aufgrund der zunehmenden Isolierschichtdicke abnehmenden Beschichtungsgeschwindigkeit entgegenzuwirken, werden hier längere Taktzeiten für die Beschichtung vorgegeben, wodurch der gesamte Beschichtungsvorgang deutlich verlängert wird.

Ein Verfahren sowie eine Anlage der eingangs genannten Art ist aus der US 3 855 106 bekannt geworden. Dort wird in einer ersten Abscheidungsphase die Spannung zunächst bis zu einer Grenzspannung erhöht. Damit einher geht eine Erhöhung der Stromdichte bis zu einem Maximalwert, um dann in Folge eines mit wachsender Schichtdicke zunehmenden elektrischen Widerstands wieder abzufallen, bis ein vorbestimmter Sollwert für die Stromdichte erreicht ist. Während dieser zweiten Abscheidungsphase wird die Stromdichte durch Erhöhen der Spannung auch über de Grenzspannung hinaus konstant gehalten.

Bei einem aus der JP 1 124397 bekannt gewordenen Verfahren und einer Anlage zur elektrophoretischen Beschichtung sind die Stromschienen elektrisch in mehrere Segmente unterteilt, wobei das erste Segment auf einer niedrigeren Spannung liegt und die nachfolgenden Segmente auf höheren Spannungen gehalten werden, welche der Größe des gerade dort zu beschichtenden Werkstücks entspricht, wobei die Beschichtungsstromstärke überwacht wird derart, dass die erzielte Schichtstärke unabhängig von der Größe des Werkstücks ist.

Aufgabe der vorliegenden Erfindung ist, ein Verfahren und eine Beschichtungsanlage der eingangs genannten Art zu gestalten, mit dem/der Werkstücke möglichst einfach mit einer qualitativ hochwertigen Beschichtung insbesondere mit einer vorgebbaren Schichtdichte und einer vorgebbaren Schichtstärke versehen werden können.

Diese Aufgabe wird bei dem erfindungsgemäßen Verfahren dadurch gelöst, dass die Gleichspannung während nahezu der gesamten Beschichtungsdauer derart kontinuierlich im Wesentlichen stufenlos erhöht wird, dass die Beschichtungsstromdichte an der Werkstückoberfläche im Wesentlichen zeitlich konstant bleibt.

Erfindungsgemäß wird also nahezu während der gesamten Beschichtungsdauer einer Verkleinerung der Leitfähigkeit der Werkstückoberfläche aufgrund der Zunahme der Dicke der Beschichtung mit einer kontinuierlichen Vergrößerung der Spannung entgegengewirkt, so dass der Strom und der Fluß der Medienpartikel, wobei hier unter Partikel sowohl suspendierte als auch dispergierte Teilchen zu verstehen sind, und damit die Beschichtungsgeschwindigkeit über die Beschichtungsdauer nahezu konstant bleiben. Hierdurch wird nahezu während der gesamten Beschichtungszeit eine kontrollierte homogene Auftragung der Medienpartikel auf die Werkstückoberfläche vorzugsweise mit vorgegebener Dichte und Schichtstärke erreicht. Da die Schichtdicke abhängig vom Beschichtungsmedium proportional zu der zugeführten elektrischen Ladung ist, kann sie leicht bestimmt werden. Durch die kontrollierte kontinuierliche Spannungserhöhung kommt es im Übrigen zu keinen Stromspitzen, so dass die Spannungsquelle und etwaige Kontakte, insbesondere Schleifkontakte bei der Verwendung einer Durchlaufanlage, weniger belastet werden und kleinere Gleichrichter eingesetzt werden können. Insbesondere bei Durchlaufanlagen wird so auch die Gefahr von Spannungs-überschlägen durch Funkenbildung reduziert. Der erzielte zeitlich nahezu konstante Stromverlauf führt außerdem zu einer Abnahme von Oberwellen bei der Verwendung von Wechselspannung zur Versorgung der Spannungsquelle. Im Übrigen kann ein deutlich besserer Wirkleistungsfaktor erreicht werden, da durch den nahezu konstanten Stromverlauf Leerlaufzeiten der Spannungsquelle verringert werden. Beim Einsatz in Verbindung mit Durchlaufanlagen können die Tauchbereiche kürzer ausgelegt werden, um mit kürzeren Beschichtungsdauern die gleichen Schichtstärken wie bei den aus dem Stand der Technik bekannten Durchlaufanlagen zu erreichen. Entsprechend können bei der Verwendung von Taktanlagen die Taktzeiten entsprechend kürzer sein.

Um eine Koagulation des Beschichtungsmediums zu vermeiden, kann die Spannung bis zu einer Grenzspannung erhöht werden, die insbesondere abhängig von dem Beschichtungsmedium vorgegeben wird.

Eine Vielzahl von Werkstücken kann gleichzeitig im Bad einer Durchlaufbeschichtungsanlage befördert werden und mit der Spannungsquelle kann für jedes Werkstück jeweils zeitlich verschoben der gleiche zeitliche Spannungsverlauf bereitgestellt werden. Auf diese Weise können die Vorteile der Durchlaufbeschichtungsanlage und die Vorteile der Erfindung kombiniert werden, so dass eine Vielzahl von Werkstücken kontinuierlich und schnell jeweils mit einer qualitativ hochwertigen Beschichtung versehen werden kann.

Die Werkstücke können alternativ auch getaktet in ein Bad einer Taktbeschichtungsanlage eingetaucht werden.

Besonders einfach und kostengünstig kann eine Gleichspannung mit einem einzigen Gleichrichter aus einer Eingangs-Wechselspannung erzeugt und aus dieser Gleichspannung mittels mindestens einer von einer Steuereinheit der Beschichtungsanlage gesteuerten elektronischen Schaltung die veränderliche(n) an das Werkstück gelegte(n) Gleichspannung(en) erzeugt wird (werden).

Das Beschichtungsmedium kann insbesondere Lack sein.

Die erfindungsgemäße Beschichtungsanlage zeichnet sich dadurch aus, dass die Spannungsquelle wenigstens eine elektronische Schaltung aufweist, mit der sie derart steuerbar ist, dass sie eine nahezu über die gesamte Beschichtungsdauer derart kontinuierlich im Wesentlichen stufenlos vergrößerbare Gleichspannung abgibt, dass die Beschichtungsstromdichte an der Werkstückoberfläche im Wesentlichen zeitlich konstant bleibt. Auf diese Weise kann eine Verringerung der Leitfähigkeit der Werkstückoberfläche während nahezu der gesamten Beschichtungsdauer optimal kompensiert werden.

Bei einer weiteren besonders vorteilhaften Ausführungsform kann die Beschichtungsanlage eine Durchlaufbeschichtungsanlage sein, welche aufweist:
a) ein Fördersystem, welches die Werkstücke entlang eines Bewegungsweges durch den Badbehälter hindurchführt, und
b) eine entlang des Bewegungsweges verlaufende Stromschienenanordnung, mit der die Werkstücke beim Durchlauf durch den Badbehälter in elektrischen Kontakt gebracht werden und die galvanisch in eine Vielzahl von Segmenten unterteilt ist, wobei mehrere, vorzugsweise alle, Segmente über einen eigenen Halbleiterschalter mit einem Pol eines einzigen Gleichrichters verbunden sind, derart, dass die an einem Segment liegende Spannung in steuerbarer Größe an das in Bewegungsrichtung folgende Segment weitergegeben werden kann;
c) wobei der andere Pol des Gleichrichters mit der wenigstens einen Elektrode verbunden ist. Auf diese Weise kann für eine Vielzahl von Werkstücken, welche gleichzeitig in das Bad eintauchen, jeweils mit einer zeitlichen Verschiebung der gleiche zeitliche Spannungsverlauf bereitgestellt werden.

Diese Ausführungsform wird insbesondere dort eingesetzt, wo sich die zu beschichtenden Werkstücke nicht auf Massepotential befinden. Dies sind in Europa, wo nach der Konvention der Minuspol auf Massepotential liegt, anaphoretische Beschichtungsverfahren.

Alternativ kann die Beschichtungsanlage eine Durchlaufbeschichtungsanlage sein, welche aufweist:
a) ein Fördersystem, welches die Werkstücke entlang eines Bewegungsweges durch den Badbehälter hindurchführt,
b) eine entlang des Bewegungsweges verlaufende Stromschienenanordnung, mit der die Werkstücke beim Durchlauf durch den Badbehälter in elektrischen Kontakt gebracht werden und die mit einem Pol eines einzigen Gleichrichters verbunden sind;
c) eine Vielzahl von entlang des Bewegungsweges hintereinander angeordneten Elektroden, die jeweils über einen eigenen Halbleiterschalter mit dem anderen Pol des Gleichrichters verbunden sind, derart, dass die im räumlichen Bezirk einer Elektrode an dem Werkstück anliegende Spannung insbesondere in steuerbarer Größe an den Bezirk der in Bewegungsrichtung folgenden Elektrode weitergegeben werden kann.

Diese Ausführungsform wird insbesondere dort eingesetzt, wo sich die zu beschichtenden Werkstücke auf Massepotential befinden, in Europa also bei kataphoretische Beschichtungsverfahren.

Der Vorteil bei dieser Ausführungsform ist, dass beim Durchlaufen der Werkstücke keine galvanischen Übergänge erforderlich sind, bei denen Spannungsüberschläge durch Funkenbildung verursacht werden könnten.

Bei einer weiteren vorteilhaften Ausführungsform kann die Beschichtungsanlage eine Taktbeschichtungsanlage sein, die einen geringeren Platzbedarf hat als eine Durchlaufbeschichtungsanlage.

Schließlich kann die Spannungsquelle einen einzigen Gleichrichter sowie mindestens eine diesem nachgeschaltete steuerbare elektronische Schaltung aufweisen, welche aus der von dem Gleichrichter abgegebenen Spannung eine Gleichspannung von kontinuierlich veränderbarer Größe erzeugen kann. Die Spannungsquelle kann so mit wenigen Bauteilen einfach realisiert werden.

Speziell kann die elektronische Schaltung eine IGBT-Schaltung sein, welche besonders einfach realisierbar und für große Spannungen und Ströme geeignet ist. Von Vorteil sind darüber hinaus der geringe Bedarf an Steuerleistung, die Isolation des Gateanschlusses vom Lastkreis und der geringe Durchlasswiderstand.

Die Beschichtungsanlage kann insbesondere für die Beschichtung mit Lack ausgebildet sein.

Ausführungsbeispiele der Erfindung werden nachfolgend anhand der Zeichnung näher erläutert. Es zeigen
- Figur 1: einen schematischen Vertikalschnitt eines ersten Ausführungsbeispiels einer Durchlauftauchlackieranlage zur anaphoretischen Tauchlackierung mit zugehöriger Schaltungsanordnung;
- Figur 2: schematisch den zeitlichen Verlauf von Beschichtungsspannung und Beschichtungsstrom bei der Durchlauftauchlackieranlage aus Figur 1;
- Figur 3: einen schematischen Vertikalschnitt eines zweiten Ausführungsbeispiels einer Durchlauftauchlackieranlage zur kataphoretischen Tauchlackierung, die zu der aus Figur 1 ähnlich ist;
- Figur 4: einen schematischen Vertikalschnitt einer Takttauchlackieranlage;
- Figur 5: schematisch den zeitlichen Verlauf von Beschichtungsspannung und Beschichtungsstrom bei der Takttauchlackieranlage aus Figur 4.

Bei dem in Figur 1 dargestellten Ausführungsbeispiel einer elektrophoretischen Durchlauftauchlackieranlage liegen die verschiedenen zu lackierenden Werkstücke nicht auf Masse und können daher auf unterschiedliches und sich zeitlich veränderndes Potential gebracht werden. Nach der in Europa geltenden Konvention wird der Minuspol einer Gleichspannungsquelle auf Masse gelegt. In diesem Falle arbeitet also die Anlage der Figur 1 in der nachfolgend beschriebenen Weise anaphoretisch. Wo jedoch der Pluspol eine Gleichspannungsquelle als Masse verwendet wird, eignet sich die Anlage der Figur 1 zum kataphoretischen Betrieb. Sie dient insbesondere zum Vorlackieren von nicht gezeigten Werkstücken im Durchlauf-Tauchverfahren. Sie umfasst ein im Vertikalschnitt dargestelltes Tauchbecken 12, das bis zu einem bestimmten Niveau mit einer entsprechenden Lackflüssigkeit angefüllt ist.

Die zu lackierenden Werkstücke werden im Sinne des Pfeiles 14 mittels eines geeigneten, nicht dargestellten Fördersystemes an das Tauchbecken 12 herangeführt, sodann in einem ersten Bereich in die Lackflüssigkeit eingetaucht, durch die Lackflüssigkeit hindurchbewegt, im Endbereich des Tauchbeckens 12 aus der Lackflüssigkeit herausgehoben und sodann im Sinne des Pfeiles 16 zur weiteren Behandlung abgeführt.

Beiderseits des Bewegungsweges der Werkstücke ist in die Lackflüssigkeit eine Vielzahl von Kathoden 18 eingetaucht, die mit dem geerdeten Minuspol eines geregelten Gleichrichters 20 verbunden sind. An der Eingangsseite des Gleichrichters 20 liegt eine Eingangs-Wechselspannung in der Größenordnung von etwa 450 V an.

Parallel zum Bewegungsweg der Werkstücke erstreckt sich ferner eine Stromschienenanordnung 22, die vorzugsweise oberhalb des Spiegels der Lackflüssigkeit verläuft und in vier Segmente 22a, 22b, 22c und 22d unterteilt ist. Jedes Werkstück ist über einen galvanischen Kontakt beim Befördern nacheinander mit den Segmenten 22a, 22b, 22c beziehungsweise 22d verbindbar. Der Abstand der Werkstücke ist ausreichend groß, so dass nie zwei der Werkstücke gleichzeitig mit demselben Segment 22a, 22b, 22c beziehungsweise 22d verbunden sind. Ein Werkstück und sein galvanischer Kontakt bildet zusammen mit den Kathoden 18 jeweils eine Elektrodeneinrichtung.

Jedes Segment 22a, 22b, 22c und 22d ist über jeweils einen steuerbaren Halbleiterschalter 24a, 24b, 24c beziehungsweise 24d, im vorliegenden Falle eine IGBT-Schaltung, mit dem Pluspol des geregelten Gleichrichters 20 verbunden. Mit den Halbleiterschaltern 24a, 24b, 24c und 24d ist eine Beschichtungs-Gleichspannung U(T) an den entsprechenden Segmenten 22a, 22b, 22c beziehungsweise 22d einstellbar. Die Halbleiterschalter 24a, 24b, 24c und 24d umfassen ihrerseits jeweils einen steuerbaren Leistungstransistor 26 sowie eine diesen ansteuernde Logikschaltung 28. Der Übersichtlichkeit halber ist lediglich der Halbleiterschalter 24a für das in Förderrichtung erste Segment 22a, in Figur 1 links, im Detail gezeigt. Die Halbleiterschalter 24b, 24c und 24d der weiteren Segmente 22b, 22c, 22d entsprechen dem ersten. In der Logikschaltung 28 ist ein bestimmtes, unten näher erläutertes Steuerungsprogramm für den Leistungstransistor 26 gespeichert, das dann in Gang gesetzt wird, wenn an einem Eingang 30 des Halbleiterschalters 24a beziehungsweise einem nicht gezeigten Eingang der Halbleiterschalter 24b, 24c beziehungsweise 24d ein Startsignal eintrifft. Jeder Halbleiterschalter 24a, 24b, 24c und 24d und die Fördereinrichtung sind mit einer nicht gezeigten zentralen Steuereinheit verbunden, mit der der Förderablauf und der Ablauf der Steuerungsprogramme in der unten erläuterten Weise koordiniert werden kann. Die zentrale Steuereinheit kann eine speicherprogammierte Steuerung (SPS) oder ein PC sein.

Die oben beschriebene Tauchlackieranlage 10 arbeitet wie folgt:
Zunächst wird der Durchgang eines einzigen Werkstückes betrachtet. Kurz vor Eintritt des Werkstückes in das Tauchbecken 12 ist der Leistungstransistor 26 des Halbleiterschalters 24a für das erste Segment 22a gesperrt, so dass also das erste Segment 22a der Stromschienenanordnung 22 spannungslos ist. Die weiteren Segmente 22b, 22c und 22d können zu diesem Zeitpunkt ebenfalls spannungslos sein.

Das im Sinne des Pfeiles 14 sich nähernde Werkstück wird am Einlaß des Tauchbeckens 12 von einem Einlasssensor 32 erfasst. Dieser gibt das Startsignal an den Eingang 30 des Halbleiterschalters 24a des ersten Segments 22a, so dass die Logik mit dem Abarbeiten des gespeicherten Programms beginnt. Das Werkstück ist nunmehr galvanisch mit dem ersten Segment 22a der Stromschienenanordnung 22 verbunden, das sich noch auf Potential Null befindet.

Die Logikschaltung 28 erzeugt nunmehr mit einer bestimmten Wiederholfrequenz von z.B. 500 Hertz impulsbreitenmodulierte Spannungsimpulse, welche während ihrer Dauer den Leistungstransistor 26 öffnen. Zu Beginn des Programmes, also kurz nach dem Eintritt des Werkstücks in das erste Segment 22a der Stromschienenanordnung 22, ist die Dauer dieser Impulse noch sehr gering, sie wächst aber während des Durchlaufens des ersten Segments 22a kontinuierlich, wenn auch nicht notwendigerweise linear, an. Entsprechend steigt die mittlere Beschichtungs-Gleichspannung U(T), welcher das Werkstück ausgesetzt ist, während dessen Bewegung entlang des ersten Segments 22a an. Der zeitliche Verlauf der Beschichtungs-Gleichspannung U(T) für den gesamten Beschichtungsprozess ist in Figur 2 gezeigt und ist weiter unten noch näher erläutert.

Während der Bewegung des Werkstücks im ersten Segment 22a der Stromschienenanordnung 22 findet bereits eine Abscheidung von Lack auf dessen Oberfläche statt.

Am Bewegungsweg des Werkstücks ist kurz vor Erreichen des Endes des ersten Segments 22a ein Anwesenheitssensor 34 angeordnet, welcher über den Halbleiterschalter 24a mit der zentralen Steuereinheit verbunden ist. Gerät das Werkstück in den Erfassungsbereich des Anwesenheitssensors 34 erzeugt dieser ein Signal, welches das Programm der Logikschaltung 28 des Halbleiterschalters 24b das zweiten Segments 22b startet und die zentrale Steuereinheit veranlasst, unabhängig von dem Halbleiterschalter 24a des ersten Segments 22a das zweite Segment 22b auf das selbe Potential wie das erste Segment 22a zu bringen. Die Beschichtungs-Spannung U(T) am Ende des ersten Segments 22a wird also in steuerbarer Größe an das zweite Segment 22b weitergegeben. Auf diese Weise wird sichergestellt, dass beim Übertritt des Werkstücks vom ersten Segment 22a zum zweiten Segment 22b der Stromschienenanordnung 22 keinesfalls zwischen diesen eine Potentialdifferenz besteht. Es wird so insgesamt der in Figur 2 gezeigte kontinuierliche Spannungsverlauf erreicht. Außerdem wird so erreicht, dass beim Übertritt der Werkstücke aus dem ersten Segment 22a in das zweite Segment 22b der Stromschienenanordnung 22 keine Funken auftreten.

Der Übergang vom zweiten Segment 22b zum dritten Segment 22c und vom dritten Segment 22c zum vierten Segment 22d erfolgt überwacht durch entsprechende nicht gezeigte weitere Anwesenheitssensoren analog.

Die Programme des zweiten Halbleiterschalters 24b und des dritten Halbleiterschalters 24c werden analog zu dem des ersten Halbleiterschalters 24a abgearbeitet und die Beschichtungs-Gleichspannung U(T) beim Durchfahren des zweiten Segments 22b und des dritten Segments 22c kontinuierlich weiter erhöht. Das Werkstück wird so weiter mit Lack beschichtet.

Der Eintritt in das vierte Segment 22d erfolgt analog zu dem in die vorigen Segmente 22b und 22c. Allerdings wird kurz vor dem Ende des vierten Segments 22d, ab dem Erreichen einer Grenzspannung U_{G}, die Beschichtungs-Gleichspannung U(T) konstant gehalten, um zu verhindern, dass der Lack koaguliert.

Mit den Logikschaltungen 28 und den Steuerprogrammen der Halbleiterschalter 24a, 24b, 24c und 24d wird bewirkt, dass an dem Werkstück beim Bewegen entlang der vier Segmente 22a bis 22d insgesamt die Beschichtungs-Gleichspannung U(T) liegt, deren zeitlicher Verlauf in der Figur 2 dargestellt ist und die bei den Übergängen zwischen den Segmenten 22a, 22b, 22c und 22d keine Stufen aufweist.

Der zeitliche Verlauf der Beschichtungs-Gleichspannung U(T) und eines Beschichtungsstroms I(T) bei der Tauchlakkieranlage 10 beim Durchlaufen aller vier Segmente 22a, 22b, 22c und 22d ist, wie bereits erwähnt, in Figur 2 schematisch anhand eines Amplituden-Zeit-Diagramms dargestellt. Der Verlauf der Beschichtungs-Gleichspannung U(T) ist in der Figur 2 oben gestrichelt und der des Beschichtungsstroms I(T) darunter als durchgezogene Linie gezeigt. Die Amplituden sind auf der vertikalen Achse des Diagramms und die Beschichtungszeit T auf der horizontalen Achse aufgetragen.

Sobald der Einlasssensor 32 dem Halbleiterschalter 24a des ersten Segments 22a das Eintauchen des Werkstückes in das Bad anzeigt, wird zu einem Zeitpunkt t₀, in der Figur 2 links, mit dem Halbleiterschalter 24a an das erste Segment 22a eine minimale Anfangs-Beschichtungs-Gleichspannung U_{A} angelegt. Wegen der anfänglich großen Leitfähigkeit der noch unbeschichteten Werkstückoberfläche folgt der Anfangs-Beschichtungs-Gleichspannung U_{A} unmittelbar ein starker Anstieg des Beschichtungsstroms I(T) auf einen Wert I_{B}. Der Strom I(T) bewirkt die gewünschte gleichmäßige und schnelle Beschichtung der Werkstückoberfläche. Mit zunehmender Beschichtungszeit T wird beim Durchlaufen der vier Segmente 22a bis 22d mit den jeweiligen Halbleiterschaltern 24a, 24b, 24c beziehungsweise 24d die Beschichtungs-Gleichspannung U(T) etwa in Form einer Exponentialfunktion erhöht, derart, dass der Beschichtungsstrom I(T) und damit die Beschichtungsgeschwindigkeit auch bei zunehmender Schichtdicke, also abnehmender Leitfähigkeit der Werkstückoberfläche, nahezu konstant bleiben.

Um zu verhindern, dass der Lack koaguliert, wird, wie bereits erwähnt, beim Erreichen der abhängig vom verwendeten Lack vorgegebenen Grenzspannung U_{G}, beispielsweise etwa 400 V, fast am Ende der Beschichtungszeit zu einem Zeitpunkt t₁, in Figur 2 rechts, die Erhöhung der Beschichtungs-Gleichspannung U(T) gestoppt. Die Dicke der Beschichtung nimmt aber auch bei dieser konstanten Beschichtungs-Gleichspannung U(T) weiterhin zu. Folglich verringert sich beim Erreichen der Grenzspannung U_{G} ab dem Zeitpunkt t₁ auch die Leitfähigkeit der Werkstückoberfläche und damit auch der Beschichtungsstrom I(T), da dieser Effekt dann nicht mehr ausgeglichen wird. Die Beschichtung verlangsamt sich nun in der Endphase des Beschichtungsvorgangs. Der Beschichtungsvorgang wird auf Signal der Fördereinrichtung, bevor das Werkstück den Tauchbereich verläßt, zu einem Zeitpunkt t₂ mit der zentralen Steuereinheit gestoppt.

Sofern, wie oben beschrieben, sich zu einem bestimmten Zeitpunkt nur ein Werkstück in der Tauchlackieranlage 10 befindet, wäre eine Segmentierung der Stromschienenanordnung 22 an und für sich nicht nötig. Eine durchgängige Stromschienenanordnung könnte durch einen einzigen steuerbaren Halbleiterschalter während des Durchgangs des Werkstückes auf die sich verändernde Beschichtungs-Gleichspannung U(T) gebracht werden, wie in Figur 2 dargestellt.

Der Vorteil der Segmentierung besteht darin, dass eine Mehrzahl von Werkstücken gleichzeitig in der Tauchlakkieranlage 10 behandelt werden kann. In jedem Segment 22a, 22b, 22c und 22d darf sich dabei nur ein Werkstück befinden.

Der Ablauf der Vorgänge ändert sich nunmehr gegenüber dem oben beschriebenen Fall, in dem nur ein Werkstück in der Tauchlackieranlage 10 war, wie folgt:
Wenn ein Werkstück in das erste Segment 22a eintritt, wechselt das bisher im ersten Segment 22a befindliche Werkstück auf das zweite Segment 22b, das bisher im zweiten Segment 22b befindliche Werkstück auf das dritte Segment 22c, das bisher im dritten Segment 22c befindliche Werkstück auf das vierte Segment 22d und das bisher im vierten Segment 22d befindliche Werkstück verlässt dieses Segment 22d. Zum Zeitpunkt des Eintrittes der Werkstücke in die Segmente 22b, 22c und 22d werden diese mittels der Halbleiterschalter 24b, 24c beziehungsweise 24d auf das Potential gebracht, das die Werkstücke zuletzt auf dem vorausgegangenen Segment 22a, 22b, beziehungsweise 22c hatten.

Bei der Weiterbewegung wird das Potential auf den Segmenten 22a, 22b, 22c, 22d wieder erhöht. Jedes Segment 22a, 22b, 22c, 22d deckt somit einen bestimmten Spannungsbereich der in Figur 2 dargestellten Beschichtungs-Gleichspannung U(T) ab.

Der zeitliche Spannungsverlauf ist für alle Werkstücke bezogen auf den jeweiligen Beschichtungsbeginn gleich; der jeweilige Beschichtungsbeginn für ein Werkstück ist relativ zu dem Beschichtungsbeginn des im Tauchbereich vorangehend beförderten Werkstückes zeitlich verschoben. Mit der Spannungsquelle, welche die Halbleiterschalter 24a, 24b, 24c und 24d und den geregelten Gleichrichter 20 umfasst, kann so zur Abscheidung eines Lackfilms zwischen jedem Werkstück und den Kathoden 18 im Bad die jeweils erforderliche Beschichtungs-Gleichspannung U(T) mit dem in Figur 2 dargestellten Verlauf angelegt werden.

Bei einem zweiten Ausführungsbeispiel einer Durchlauftauchlackieranlage 110 zur kataphoretischen Tauchlackierung, dargestellt in Figur 3, sind diejenigen Elemente, die zu denen der in den Figuren 1 und 2 beschriebenen Durchlauftauchlackieranlage 10 ähnlich sind, mit denselben Bezugszeichen zuzüglich 100 versehen, so dass bezüglich deren Beschreibung auf die obigen Ausführungen Bezug genommen wird. Die kataphoretische Durchlauftauchlackieranlage 110 der Figur 3 unterscheidet sich von der Durchlauftauchlackieranlage 10 der Figur 1, dass sich die Werkstücke alle auf Masse, also auf demselben, zeitlich konstanten Potential befinden. Für eine Anlage nach europäischer Konvention bedeutet dies, dass die Anlage der Figur 3 in nachfolgend beschriebener Weise kataphoretisch arbeitet. Anders als beim Ausführungsbeispiel der Figur 1 kann eine zusammenhängende, durchgängige Stromschiene 122 verwendet werden, mit der jedes Werkstück 170 über eine Aufhängung 150 beim Befördern galvanisch verbunden ist.

Die Stromschiene 122 ist über einen Anschluss 135 mit dem Minuspol des geregelten Gleichrichters 120 verbunden. Jede der Anoden 118 ist separat über eine Sperrdiode 125a, 125b, 125c beziehungsweise 125d und die Halbleiterschalter 124a, 124b, 124c beziehungsweise 124d mit dem Pluspol des geregelten Gleichrichters 120 verbunden.

In Richtung des Bewegungsweges vor jeder Anode 118 ist ein Anwesenheitssensor 134 angeordnet, der mit dem Halbleiterschaltern 124a, 124b, 124c beziehungsweise 124d der ihm entsprechenden Anode 118 verbunden ist.

Die Leitungen zwischen den Anwesenheitssensoren 134 und den jeweiligen Halbleiterschaltern 124a, 124b, 124c beziehungsweise 124d sind in Figur 3 der Übersichtlichkeit halber nicht dargestellt.

Mit den Sperrdioden 125a, 125b, 125c beziehungsweise 125d wird eine Beschichtung der entsprechenden Anoden 118 verhindert, wie sie ansonsten bei den entlang des Bewegungsweges im Tauchbecken 112 anliegenden unterschiedlichen Spannungen vorkommen kann.

Die Anoden 118 können gegebenenfalls jeweils in bekannter Weise von einer Membran umgeben sein, die eine Dialysezelle bildet.

Ansonsten funktioniert die kataphoretische Durchlauftauchlackieranlage 110 analog zu der anaphoretischen Durchlauftauchlackieranlage 10 gemäß Figur 1, nur dass bei der kataphoretischen Durchlauftauchlackieranlage 110 im Unterschied zur anaphoretischen Durchlauftauchlackieranlage 10 der Bewegungsweg nicht durch körperliche Schienensegmente 22a, 22b, 22c und 22d unterteilt ist, sondern durch Potentialbezirke im Bad, die in der Nähe der Anoden 118 realisiert werden. Die Potentiale an den Anoden 118 im zweiten Ausführungsbeispiel werden analog zu den Potentialen an den Segmenten 22a, 22b, 22c und 22d des ersten Ausführungsbeispiels verändert, sobald die Anwesenheit eines Werkstücks 170 von dem entsprechenden Anwesenheitssensor 134 erfaßt wird. Der Spannungsverlauf an den Werkstücken 170 entspricht dem in Figur 2 gezeigten.

Alternativ liegen bei der in Figur 3 gezeigten kataphoretischen Durchlauftauchlackieranlage 110 an den Anoden 118 entlang des Bewegungsweges, in Figur 3 von links nach rechts, in sehr kleinen Stufen steigende, jeweils zeitlich konstante Spannungen von etwa 30 V bei der ersten Anode 118 bis etwa 450 V bei der letzten Anode 118 an. Auf die Verwendung der Anwesenheitssensoren 134 wird dann verzichtet. Die Beschichtungs-Gleichspannung U(T), der die Werkstücke 170 beim Durchlaufen des Tauchbeckens 112 ausgesetzt sind, steigt so im Laufe der Beschichtung von etwa 30 V auf etwa 450 V mit ähnlichem zeitlichem Verlauf, wie er bei der anaphoretischen Durchlauftauchlakkieranlage 10 in Figur 2 gezeigt ist. Da die Anoden 118 eng beieinander angeordnet sind, ist der Spannungsverlauf bis auf im Vergleich zu den anliegenden Beschichtungsgleichspannungen U(T) minimale schmale Stufen auch hier im Wesentlichen kontinuierlich.

Die Beschichtungsgeschwindigkeit wird hier von allen Anoden 118 beeinflußt. Die Beschichtungsgeschwindigkeit an jedem Werkstück 170 wird zusätzlich über die Entfernung der entsprechenden Kathodenaufhängung 150 von den Anoden 118 geregelt.

In Figur 4 ist eine Takttauchlackieranlage 210 zur kataphoretischen Tauchlackierung im Vertikalschnitt gezeigt.

Bei dieser wird eine Mehrzahl von Werkstücken 270 mit einer während der Beschichtung kontinuierlich steigenden Beschichtungs-Gleichspannung U(T) beaufschlagt, welche insgesamt den gleichen zeitlichen Verlauf wie die Beschichtungs-Gleichspannung U(T) bei dem ersten Ausführungsbeispiel der Durchlauftauchlackieranlage 10 aus den Figuren 1 und 2 hat. Der Spannungsverlauf bei der Takttauchlackieranlage 210 ist in Figur 5 dargestellt. Diejenigen Elemente die zu denen der Durchlauftauchlackieranlagen 10 aus den Figuren 1 und 2 ähnlich sind, sind mit den gleichen Bezugszeichen zuzüglich 200 versehen.

Bei der Takttauchlackieranlage 210 werden die zu lackierenden Werkstücken 270 gleichzeitig im Sinne des Doppelpfeiles 211 mittels eines geeigneten, nicht dargestellten Fördersystemes nach unten in die Lackflüssigkeit in dem geerdeten Tauchbecken 212 eingetaucht, während des Lakkiervorgangs dort gehalten und anschließend nach oben in entgegengesetzte Richtung aus der Lackflüssigkeit herausgehoben. In Figur 4 verdeckt das vordere Werkstück 270 die anderen Werkstücke, weshalb letztere nicht sichtbar sind.

Beidseits der Werkstücke 270 ist in die Lackflüssigkeit eine Vielzahl von Anoden 218 eingetaucht. Die Anoden 218 können gegebenenfalls in bekannter Weise jeweils mit einer Membran umgeben sein, die eine Dialysezelle bildet. Jede Anode 218 ist über einen ortsfesten Kontakt 209, einen Anodenanschluss 203 und eine feste Elektroinstallationsverbindung 205 mit dem Pluspol des mit einem Trenntransformator kombinierten Gleichrichters 220 verbunden. Von einigen zu den verdeckten Werkstücken führenden Elektroinstallationsverbindung 205 sind lediglich die mit dem Gleichrichter 220 verbundenen Enden gezeigt. Der Gleichrichter 220 ist ebenfalls geerdet. Der Gleichrichter 220 ist mit einem nicht gezeigten PC oder einer speicherprogammierten Steuerung (SPS), verbunden, mit dem (der) ein zeitlicher Verlauf für die Beschichtungs-Gleichspannung U(T) vorgegeben werden kann, wie er in Figur 5 gezeigt ist.

Die Werkstücke 270 sind jeweils über einen flexiblen galvanischen Kontakt 211 mit einem Kathodenanschluß 204 verbunden. Von diesem führt eine feste Elektroinstallationsleitung 206 zu dem Minuspol des Gleichrichters 220. Auch hier sind die Enden von einigen vom Gleichrichter 220 weg führenden festen Elektroinstallationsleitungen 206 gezeigt, die zu verdeckten Werkstücken führen. Die flexiblen Kontakte 211 sind jeweils so ausgestaltet, dass das dazugehörende Werkstück 270 beim Eintauchen beziehungsweise beim Herausheben permanent mit dem Kathodenanschluß 204 verbunden ist.

Nach dem Eintauchen der Werkstücke 270 in das Tauchbecken 212 wird mit dem PC beziehungsweise der SPS der Gleichrichter 220 derart angesteuert, dass dieser die Beschichtungs-Gleichspannung U(T) erzeugt, welche wie in Figur 5 gezeigt zeitabhängig erhöht wird. Die Beschichtungs-Gleichspannung U(T) wird über den Pluspol des Gleichrichters 220, die Elektroinstallationsverbindungen 205, die Anodenanschlüsse 203, die ortsfesten Kontakte 209 und die Anoden 218 einerseits und über die Elektroinstallationsleitungen 206, die Kathodenanschlüsse 204 und die flexiblen Kontakte 210 andererseits an die Werkstücke 270 angelegt.

Über die Beschichtungs-Gleichspannung U(T) wird stufenlos der Beschichtungsstrom I(T) geregelt, derart, dass die Stromdichte an der Werkstückoberfläche während des Eintauchvorgangs unabhängig von der Größe der eingetauchten Flächen und danach zeitlich konstant bleibt.

Die obigen Erläuterungen zu dem in Figur 2 dargestellten zeitlichen Verlauf der Beschichtungs-Gleichspannung U(T) und des Beschichtungsstroms I(T) beim Durchlaufen der anaphoretischen Durchlauftauchlackieranlage 10 aus Figur 1 gelten für den Strom-/Spannungsverlauf beim Lackieren der Werkstücke 270 mit der Takttauchlackieranlage 210 entsprechend. Allerdings sind in Figur 5 die Maßstäbe auf der Strom- beziehungsweise Spannungsachse unterschiedlich zu denen in Figur 2.

Bei allen oben beschriebenen Ausführungsbeispielen eines Verfahrens zur elektrophoretischen Beschichtung von Werkstücken beziehungsweise einer Tauchlackieranlage sind unter anderem folgende Modifikationen möglich:
Bei der anaphoretischen Durchlauftauchlackieranlage 10 "kann im Anschluß an das letzte Segment 22d zusätzlich ein Ausgangssegment vorgesehen sein, in dem die Beschichtungs-Gleichspannung U(T) heruntergefahren werden kann, so dass bei Trennung des Werkstücks von der Stromschienenanordnung 22 diese spannungslos ist.

Statt mit Lack können die Werkstücke 170; 270 auch mit einem andersartigen Beschichtungsmedium beschichtet werden.

Die Eingangs-Wechselspannung kann auch größer als 400 V sein. Es kann beispielsweise auch eine Mittelspannung, beispielsweise in der Größenordnung von 10 kV bis 20 kV verwendet werden.

Anstelle eines geregelten Gleichrichters 20; 120; 220 kann auch ein ungeregelter Gleichrichter vorgesehen sein. Die Regelung kann beispielsweise auch von entsprechenden Halbleiterschaltern übernommen werden.

## Patentansprüche

1. Verfahren zur elektrophoretischen Beschichtung von Werkstücken mit einem Beschichtungsmedium, bei dem wenigstens ein Werkstück in das Beschichtungsmedium eingetaucht wird, mit einer Spannungsquelle eine Gleichspannung zwischen dem Werkstück und wenigstens einer in das Beschichtungsmedium eingetauchten Elektrode angelegt und die Gleichspannung während der Elektrophorese erhöht wird,
**dadurch gekennzeichnet, dass**
die Gleichspannung (U(T)) während nahezu der gesamten Beschichtungsdauer derart kontinuierlich stufenlos erhöht wird, dass die Beschichtungsstromdichte an der Werkstückoberfläche zeitlich konstant ist, wobei einer Anfangs-Beschichtungs-Gleichspannung U_{A} unmittelbar ein starker Anstieg des Beschichtungsstroms I(T) auf einen Wert I_{B} folgt, der auch bei zunehmender Schichtdicke konstant bleibt.

2. Verfahren nach Anspruch 1, **dadurch gekennzeichnet,**
**dass** die Spannung (U(T)) bis zu einer Grenzspannung (U_{G}) erhöht wird, die insbesondere abhängig von dem Beschichtungsmedium vorgegeben wird.

3. Verfahren nach einem der vorherigen Ansprüche, **dadurch gekennzeichnet, dass** eine Vielzahl von Werkstücken (170) gleichzeitig im Bad einer Durchlaufbeschichtungsanlage (10; 110) befördert wird und mit der Spannungsquelle (20, 24a, 24b, 24c, 24d; 120, 124a, 124b, 124c, 124d) für jedes Werkstück jeweils zeitlich verschoben der gleiche zeitliche Spannungsverlauf (U(T)) bereitgestellt wird.

4. Verfahren nach Anspruch 1 oder 2, **dadurch gekennzeichnet, dass** das Werkstück (270) getaktet in ein Bad einer Taktbeschichtungsanlage (210) eingetaucht wird.

5. Verfahren nach einem der vorherigen Ansprüche, **dadurch gekennzeichnet, dass** eine Gleichspannung mit einem einzigen Gleichrichter (20; 120) aus einer Eingangs-Wechselspannung erzeugt und aus dieser Gleichspannung mittels mindestens einer von einer Steuereinheit der Beschichtungsanlage gesteuerten elektronischen Schaltung (24a, 24b, 24c, 24d; 124a, 124b, 124c, 124d) die veränderliche(n) an das Werkstück (170) gelegte(n) Gleichspannung(en) (U(T)) erzeugt wird (werden).

6. Verfahren nach einem der vorherigen Ansprüche, **dadurch gekennzeichnet, dass** das Beschichtungsmedium Lack ist.

7. Beschichtungsanlage zur elektrophoretischen Beschichtung von Werkstücken mit einem Beschichtungsmedium, mit einem Badbehälter, in welchen das wenigstens eine Werkstück eintauchbar ist, mit einer Spannungsquelle zum Anlegen einer veränderlichen Gleichspannung zwischen dem Werkstück und wenigstens einer Elektrode im Badbehälter,
**dadurch gekennzeichnet, dass**
die Spannungsquelle (20, 24a, 24b, 24c, 24d; 120, 124a, 124b, 124c, 124d; 220) wenigstens eine elektronische Schaltung (24a, 24b, 24c, 24d; 124a, 124b, 124c, 124d) aufweist, mit der sie derart steuerbar ist, dass sie eine über nahezu die gesamte Beschichtungsdauer derart kontinuierlich stufenlos vergrößerbare Gleichspannung U(T) abgibt, dass die Beschichtungsstromdichte an der Werkstückoberfläche zeitlich konstant bleibt, wobei einer Anfangs-Beschich-tungs-Gleichspannung U_{A} unmittelbar ein starker Anstieg des Beschichtungsstroms I(T) auf einen Wert I_{B} folgt, der auch bei zunehmender Schichtdicke konstant bleibt.

8. Beschichtungsanlage nach Anspruch 7, **dadurch gekennzeichnet, dass** sie eine Durchlaufbeschichtungsanlage (10) ist, welche aufweist:
a) ein Fördersystem, welches die Werkstücke entlang eines Bewegungsweges durch den Badbehälter (12) hindurchführt, und
b) eine entlang des Bewegungsweges verlaufende Stromschienenanordnung (22), mit der die Werkstücke beim Durchlauf durch den Badbehälter (12) in elektrischen Kontakt gebracht werden und die galvanisch in eine Vielzahl von Segmenten (22a, 22b, 22c, 22d) unterteilt ist, wobei mehrere, vorzugsweise alle, Segmente (22a, 22b, 22c, 22d) über einen eigenen Halbleiterschalter (24a, 24b, 24c, 24d) mit einem Pol eines einzigen Gleichrichters (20) verbunden sind, derart, dass die an einem Segment (22a, 22b, 22c, 22d) liegende Spannung U(T) in steuerbarer Größe an das in Bewegungsrichtung folgende Segment (22b, 22c, 22d) weitergegeben werden kann;
c) wobei der andere Pol des Gleichrichters (20) mit der wenigstens einen Elektrode (18) verbunden ist.

9. Beschichtungsanlage nach Anspruch 7, **dadurch gekennzeichnet, dass** sie eine Durchlaufbeschichtungsanlage (110) ist, welche aufweist:
a) ein Fördersystem, welches die Werkstücke entlang eines Bewegungsweges durch den Badbehälter (112) hindurchführt,
b) eine entlang des Bewegungsweges verlaufende Stromschienenanordnung (122), mit der die Werkstücke (170) beim Durchlauf durch den Badbehälter (112) in elektrischen Kontakt gebracht werden und die mit einem Pol eines einzigen Gleichrichters (120) verbunden sind;
c) eine Vielzahl von entlang des Bewegungsweges hintereinander angeordneten Elektroden (118), die jeweils über einen eigenen Halbleiterschalter (124a, 124b, 124c, 124d) mit dem anderen Pol des Gleichrichters (120) verbunden sind, derart, dass die im räumlichen Bezirk einer Elektrode (118) an dem Werkstück (170) anliegende Spannung U(T) insbesondere in steuerbarer Größe an den Bezirk der in Bewegungsrichtung folgenden Elektrode (118) weitergegeben werden kann.

10. Beschichtungsanlage nach Anspruch 7, **dadurch gekennzeichnet, dass** die Beschichtungsanlage eine Taktbeschichtungsanlage (210) ist.

11. Beschichtungsanlage nach einem der Ansprüche 7 bis 10, **dadurch gekennzeichnet, dass** die Spannungsquelle einen einzigen Gleichrichter (20; 120; 220) sowie mindestens eine diesem nachgeschaltete steuerbare elektronische Schaltung (24a, 24b, 24c, 24d; 124a, 124b, 124c, 124d) aufweist, welche aus der von dem Gleichrichter (20; 120; 220) abgegebenen Spannung eine Gleichspannung U(T) von kontinuierlich veränderbarer Größe erzeugt.

12. Beschichtungsanlage nach Anspruch 10, **dadurch gekennzeichnet, dass** die elektronische Schaltung eine IGBT-Schaltung (24a, 24b, 24c, 24d, 26, 28) ist.

13. Beschichtungsanlage nach einem der Ansprüche 7 bis 12, **dadurch gekennzeichnet, dass** das Beschichtungsmedium Lack ist

## Claims

1. A method for electrophoretic coating of workpieces with a coating medium, wherein at least one workpiece is immersed in the coating medium, a direct current voltage is applied by means of a voltage source between the workpiece and at least one electrode being immersed in the coating medium and the direct current voltage is increased during the electrophoresis,
**characterized in that**
during almost the entire coating period, the direct current voltage (U(T)) is increased continuously stepless in such a way that the coating current density at the workpiece surface is constant over time, wherein an initial coating direct current voltage U_{A} is followed immediately by a strong increase of the coating current I(T) to a value I_{B}, which remains constant even as the coating thickness increases.

2. The method according to Claim 1, **characterized in that** the voltage (U(T)) is increased to a cut-off voltage (U_{G}) which is specified in particular in dependence on the coating medium.

3. The method according to one of the preceding Claims, **characterized in that** a plurality of workpieces (170) is conveyed simultaneously in the bath of a through-feed coating installation (10; 110) and with the voltage source (20, 24a, 24b, 24c, 24d; 120, 124a, 124b, 124c, 124d) the same temporal voltage curve (U(T)) is provided in a time-shifted manner for each workpiece.

4. The method according to Claim 1 or 2, **characterized in that** the workpiece (270) is immersed in a cycled manner in a bath of a cycle coating installation (210).

5. The method according to one of the preceding Claims, **characterized in that** a direct current voltage is produced from an initial alternating current voltage by a single rectifier (20; 120), and the variable direct current voltage(s) (U(T)) applied to the workpiece (170) is/are produced from that direct current voltage by means of at least one electronic circuit (24a, 24b, 24c, 24d; 124a, 124b, 124c, 124d) controlled by a control unit of the coating installation.

6. The method according to one of the preceding Claims, **characterized in that** the coating medium is lacquer.

7. A coating installation for electrophoretic coating of workpieces with a coating medium, with a bath container in which the at least one workpiece can be immersed, with a voltage source for applying a variable direct current voltage between the workpiece and at least one electrode in the bath container,
**characterized in that**
the voltage source (20, 24a, 24b, 24c, 24d; 120, 124a, 124b ,124c, 124d; 220) has at least one electronic circuit (24a, 24b, 24c, 24d; 124a, 124b, 124c, 124d) with which it can be controlled in such a way that it emits a direct current voltage (U(T)) which can be increased continuously stepless over almost the entire coating period in such a way that the coating current density at the workpiece surface remains constant over time, wherein an initial coating direct current voltage U_{A} is followed immediately by a strong increase of the coating current I(T) to a value I_{B}, which remains constant even as the coating thickness increases.

8. The coating installation according to Claim 7, **characterized in that** it is a through-feed coating installation (10) having:
a) a conveyor system which guides the workpieces along a movement path through the bath container (12), and
b) a conductor rail arrangement (22) running along the movement path, with which the workpieces are brought into electrical contact as they are fed through the bath container (12), and which is galvanically divided into a plurality of segments (22a, 22b, 22c, 22d), wherein several, preferably all, segments (22a, 22b, 22c, 22d) are connected via their own semiconductor switch (24a, 24b, 24c, 24d) to one pole of a single rectifier (20), in such a way that the voltage U(T) applied to one segment (22a, 22b, 22c, 22d) can be passed in controllable value to the following segment (22b, 22c, 22d) in the direction of movement;
c) wherein the other pole of the rectifier (20) is connected to the at least one electrode (18).

9. The coating installation according to Claim 7, **characterized in that** it is a through-feed coating installation (110) having:
a) a conveyor system which guides the workpieces along a movement path through the bath container (112),
b) a conductor rail arrangement (122) running along the movement path, with which the workpieces (170) are brought into electrical contact as they are fed through the bath container (112) and which are connected to one pole of a single rectifier (120);
c) a plurality of electrodes (118) arranged one behind the other along the movement path, each of which is connected via its own semiconductor switch (124a, 124b, 124c, 124d) to the other pole of the rectifier (120), in such a way that the voltage U(T) applied to the spatial region around an electrode (118) at the workpiece (170) can be passed in particular in controllable value to the region around the electrode (118) following in the direction of movement.

10. The coating installation according to Claim 7, **characterized in that** the coating installation is a cycle coating installation (210).

11. The coating installation according to one of Claims 7 to 10, **characterized in that** the voltage source has a single rectifier (20; 120; 220) and at least one controllable electronic circuit (24a, 24b, 24c, 24d; 124a, 124b, 124c, 124d) arranged next in line thereof, which produces a direct current voltage U(T) of continuously variable value from the voltage emitted by the rectifier (20; 120; 220).

12. The coating installation according to Claim 10, **characterized in that** the electronic circuit is an IGBT circuit (24a, 24b, 24c, 24d, 26, 28).

13. The coating installation according to one of Claims 7 to 12, **characterized in that** the coating medium is lacquer.

## Revendications

1. Procédé de revêtement électrophorétique de pièces avec un agent de revêtement, dans lequel au moins une pièce est immergée dans l'agent de revêtement, une tension continue est appliquée entre la pièce et au moins une électrode immergée dans l'agent de revêtement à l'aide d'une source de tension, et la tension continue est augmentée pendant l'électrophorèse,
**caractérisé en ce que**
la tension continue (U(T)) est augmentée de façon continue et progressive pendant presque toute la durée de revêtement de telle sorte que la densité de courant de revêtement à la surface de la pièce est constante dans le temps, une tension continue de revêtement initiale U_{A} étant immédiatement suivie d'une forte augmentation du courant de revêtement I(T) à une valeur I_{B}, qui reste constante au fur et à mesure que l'épaisseur de couche augmente.

2. Procédé selon la revendication 1, **caractérisé en ce que** la tension (U(T)) est augmentée jusqu'à une tension limite (U_{G}) qui est prédéfinie en particulier en fonction de l'agent de revêtement.

3. Procédé selon l'une des revendications précédentes, **caractérisé en ce qu'**une pluralité de pièces (170) est transportée simultanément dans le bain d'une installation de revêtement en continu (10 ; 110) et, avec la source de tension (20, 24a, 24b, 24c, 24d ; 120, 124a, 124b, 124c, 124d), la même variation de tension dans le temps (U(T)) est fournie, chaque fois décalée dans le temps, pour chaque pièce.

4. Procédé selon la revendication 1 ou 2, **caractérisé en ce que** la pièce (270) est immergée de manière cyclique dans un bain d'une installation de revêtement cyclique (210).

5. Procédé selon l'une des revendications précédentes, **caractérisé en ce qu'**une tension continue est générée avec un seul redresseur (20 ; 120) à partir d'une tension alternative d'entrée et la ou les tension(s) continue(s) variable(s) (U(T)) appliquée(s) à la pièce (170) est/sont générée(s) à partir de cette tension continue au moyen d'au moins un circuit électronique (24a, 24b, 24c, 24d ; 124a, 124b, 124c, 124d) commandé par une unité de commande de l'installation de revêtement.

6. Procédé selon l'une des revendications précédentes, **caractérisé en ce que** l'agent de revêtement est de la peinture.

7. Installation de revêtement pour le revêtement électrophorétique de pièces avec un agent de revêtement, comprenant une cuve de bain dans laquelle au moins une pièce peut être immergée, une source de tension pour appliquer une tension continue variable entre la pièce et au moins une électrode dans la cuve de bain,
**caractérisée en ce que**
la source de tension (20, 24a, 24b, 24c, 24d ; 120, 124a, 124b, 124c, 124d ; 220) présente au moins un circuit électronique (24a, 24b, 24c, 24d ; 124a, 124b, 124c, 124d), avec lequel elle peut être commandée de telle sorte qu'elle délivre une tension continue U(T) qui peut être augmentée de façon continue et progressive pendant presque toute la durée de revêtement de telle sorte que la densité de courant de revêtement à la surface de la pièce reste constante dans le temps, une tension continue de revêtement initiale U_{A} étant immédiatement suivie d'une forte augmentation du courant de revêtement I(T) à une valeur I_{B}, qui reste constante au fur et à mesure que l'épaisseur de couche augmente.

8. Installation de revêtement selon la revendication 7, **caractérisée en ce qu'**il s'agit d'une installation de revêtement en continu (10) qui présente :
a) un système de transport qui fait passer les pièces à travers la cuve de bain (12) le long d'un trajet de déplacement, et
b) un agencement de barres conductrices (22) qui s'étend le long du trajet de déplacement, avec lequel les pièces sont mises en contact électrique lorsqu'elles traversent la cuve de bain (12) et qui est divisé galvaniquement en une pluralité de segments (22a, 22b, 22c, 22d), plusieurs, de préférence tous les segments (22a, 22b, 22c, 22d) étant reliés par l'intermédiaire d'un commutateur à semi-conducteurs respectif (24a, 24b, 24c, 24d) à un pôle d'un seul redresseur (20), de telle sorte que la tension U(T) présente à un segment (22a, 22b, 22c, 22d) peut être transmise dans une grandeur commandable au segment (22b, 22c, 22d) suivant dans la direction de déplacement ;
c) l'autre pôle du redresseur (20) étant relié à ladite au moins une électrode (18).

9. Installation de revêtement selon la revendication 7, **caractérisée en ce qu'**il s'agit d'une installation de revêtement en continu (110) qui présente :
a) un système de transport qui fait passer les pièces à travers la cuve de bain (112) le long d'un trajet de déplacement,
b) un agencement de barres conductrices (122) qui s'étend le long du trajet de déplacement, avec lequel les pièces (170) sont mises en contact électrique lorsqu'elles traversent la cuve de bain (112) et qui sont reliées à un pôle d'un seul redresseur (120) ;
c) une pluralité d'électrodes (118) disposées l'une derrière l'autre le long du trajet de déplacement, dont chacune est reliée à l'autre pôle du redresseur (120) par l'intermédiaire d'un commutateur à semi-conducteurs respectif (124a, 124b, 124c, 124d), de telle sorte que la tension U(T) appliquée à la pièce (170) dans la région spatiale d'une électrode (118) peut être transmise à la région de l'électrode (118) suivante dans la direction de déplacement, en particulier dans une grandeur commandable.

10. Installation de revêtement selon la revendication 7, **caractérisée en ce que** l'installation de revêtement est une installation de revêtement cyclique (210).

11. Installation de revêtement selon l'une des revendications 7 à 10, **caractérisée en ce que** la source de tension présente un seul redresseur (20 ; 120 ; 220) ainsi qu'au moins un circuit électronique commandable (24a, 24b, 24c, 24d ; 124a, 124b, 124c, 124d) branché en aval de celui-ci, qui génère une tension continue U(T) de grandeur variable en continu à partir de la tension fournie par le redresseur (20 ; 120 ; 220).

12. Installation de revêtement selon la revendication 10, **caractérisée en ce que** le circuit électronique est un circuit IGBT (24a, 24b, 24c, 24d, 26, 28).

13. Installation de revêtement selon l'une des revendications 7 à 12, **caractérisée en ce que** l'agent de revêtement est de la peinture.
